# EUROPÄISCHE PATENTSCHRIFT

(11) **EP 0 575 707 B1**
(45) Veröffentlichungstag und Bekanntmachung des Hinweises auf die Patenterteilung: **12.06.1996**
(21) Anmeldenummer: 93105095.9
(22) Anmeldetag: 27.03.1993
(51) Int. Cl.: B65H 3/08

(54) **Verfahren zum Abstapeln einzelner Bleche von einem Blechstapel und Vorrichtung zur Durchführung des Verfahrens**
Method for the unpiling of single sheets from a pile of sheets and device therefor
Procédé pour le dépilage de feuilles uniques d'une pile de feuilles et son dispositif

(30) Priorität: 25.05.1992 CH 1671/92
(43) Veröffentlichungstag der Anmeldung: 29.12.1993
(73) Patentinhaber: ELPATRONIC AG, CH-6303 Zug (CH)
(72) Erfinder: Gysi, Peter, CH-5454 Bellikon (CH); Ineichen, Armin, CH-5610 Wohlen (CH)

(56) Entgegenhaltungen:
- EP-A- 196 358
- DE-A- 3 420 839
- DE-B- 1 047 216
- DE-C- 3 929 358
- FR-A- 1 140 657

## Beschreibung

Die Erfindung betrifft ein Verfahren gemäss Oberbegriff des Anspruchs 1. Ferner betrifft die Erfindung eine Vorrichtung zur Durchführung des Verfahrens sowie eine Anwendung des Verfahrens.

Aus den Dokumenten DE-B-1 047 216 und FR-A-1 140 657 sind Abstapler gemäss Oberbegriff bekannt. Bei diesen Abstaplern werden die von einem Stapel abgenommenen Blätter im Laufe des Abstapelvorganges von einem Abstapelorgan an ein anderes Abstapelorgan übergeben. Dadurch wird die Taktzahl eingeschränkt.

Zum Abstapeln von Blechen von einem Blechstapel sind weiter Vorrichtungen bekannt, wie sie in Figur 1 und Figur 2 gezeigt sind. Bei der bekannten Vorrichtung gemäss Figur 1 wird jeweils ein Blech mittels eines Saugbalkens von dem oberhalb des Saugbalkens angeordneten Blechstapel abgerissen. Die bekannten Mittel zum Halten des Blechstapels sind dabei in der Figur 1 nicht gezeigt. Zum Abreissen des Bleches wird der Saugbalken nach oben verfahren. Beim nachfolgenden Hinunterfahren wird das Blech durch die an eine Unterdruckleitung angeschlossenen Saugnäpfe festgehalten und auf einem Blechablagetisch abgelegt. Die Saugnäpfe werden danach vom Blech gelöst und noch ein kleines Stück nach unten verfahren. Danach verschiebt ein Einschubarm das Blech seitlich zu den Abzugsrollen hin, welche das Blech wegfördern. Die beschriebene Abstapelvorrichtung ist aufwendig und in ihrer Taktzahl beschränkt. Figur 2 zeigt eine weitere bekannte Ausgestaltung einer Abstapelvorrichtung. Dabei wird ebenfalls mittels eines Saugbalkens ein Blech von einem oberhalb des Saugbalkens angeordneten Blechstapel abgerissen. Der Saugbalken führt nachfolgend mittels einer Parallelogramm-Balkenführung und eines Kurbeltriebs eine kreisbogenförmige Bewegung durch und führt dadurch das Blech den Abzugsrollen zu. Nach diesem Schritt wird der Saugbalken wieder entlang dem Kreisbogen nach oben verfahren, um das nächste Blech abzureissen. Auch diese Ausführung ist in ihrer Taktzahl eingeschränkt.

Insbesondere bei Dosenschweissmaschinen, bei welchen die Schweissung heutzutage mit sehr hohen Taktraten erfolgen kann, besteht das Bedürfnis, einzelne Bleche, welche zu Dosenzargen geformt und nachfolgend geschweisst werden, mit hoher Taktzahl bereitzustellen. Auch bei anderen Anwendungen kann es vorteilhaft sein, eine Abstapelvorrichtung mit hoher Taktzahl zu verwenden.

Der Erfindung liegt deshalb die Aufgabe zugrunde, ein Verfahren zum Abstapeln von Blechen zu schaffen, das sehr hohe Taktzahlen erreichen kann und welches einfach realisierbar ist.

Dies wird bei einem Verfahren der eingangs genannten Art durch die kennzeichnenden Merkmale des Anspruchs 1 erreicht.

Dadurch, dass sich jeweils ein Blech in der Einzugsposition befindet und das Abstapelorgan bereits das nächste Blech bereitmachen kann, ist eine wesentliche Erhöhung der Taktzahl möglich.

Es sind zwei Abstapelorgane vorgesehen. Während das eine Abstapelorgan die Positionierung besorgt, ist das andere Abstapelorgan bereits damit beschäftigt, das nächste Blech bereitzustellen. Die beiden Abstapelorgane wechseln sich dabei ab.

Der Erfindung liegt weiter die Aufgabe zugrunde, eine Vorrichtung zur Durchführung des Verfahrens zu schaffen. Dies wird durch eine Vorrichtung nach Anspruch 4 erreicht.

Nachfolgend wird der Stand der Technik und werden Ausführungsbeispiele der Erfindung anhand der Zeichnungen näher erläutert. Dabei zeigt:
Figur 1 schematisch einen Abstapler nach Stand der Technik;
Figur 2 einen weiteren bekannten Abstapler;
Figur 3 schematisch eine erste Ausführungsform eines Abstaplers zur Durchführung des erfindungsgemässen Verfahrens; und
Figur 4 schematisch die Anwendung eines erfindungsgemässen Abstaplers bei einer Dosenschweissmaschine.

Figur 1 zeigt eine Abstapelvorrichtung nach Stand der Technik. Unterhalb des Blechstapels 1, der von nicht dargestellten Haltemitteln gehalten wird, ist ein Saugbalken 2 angeordnet. Dieser Saugbalken ist von der Antriebseinheit 6 nach oben und unten verfahrbar. Beim Verfahren nach oben gelangen die Saugnäpfe des Saugbalkens zum Anliegen an den Blechstapel 1. Durch das Erzeugen von Unterdruck in den Saugnäpfen greifen diese das unterste Blech des Blechstapels. Durch Verfahren des Saugbalkens nach unten wird das unterste Blech 10 vom Stapel abgerissen und auf den Blechablagetisch 3 gelegt. Danach geben die Saugnäpfe das Blech 10 frei. Ein von der Antriebseinheit 6 angetriebener Einschubarm stösst danach das Blech 10 zu den Abzugsrollen 7 und 8, welche das Blech vom Stapel weg bewegen. Danach wird der Saugbalken 2 erneut nach oben in Richtung auf den Blechstapel 1 verfahren, um das nächste Blech vom Stapel abzureissen.

Figur 2 zeigt eine weitere Abstapelvorrichtung nach Stand der Technik. In Figur 2 werden gleiche Teile wie in Figur 1 mit gleichen Bezugsziffern bezeichnet. Der Saugbalken 2 ist bei dieser Vorrichtung an einer Balkenführung 9 befestigt, die über eine Parallelogrammführung und einen Kurbeltrieb 11 auf einer Kreisbahn bewegt werden kann. Entsprechend führt der Saugbalken 2 eine Kreisbahnbewegung durch. Das vom Saugbalken 2 vom Stapel 1 abgerissene Blech wird durch den Saugbalken 2 zu den Abzugrollen 7 und 8 geführt. Danach wird das Blech von den Abzugrollen weiter befördert. Nachdem das Blech von den Abzugrollen weiter gefördert worden ist, führt der Saugbalken 2 erneut eine Aufwärtsbewegung zum Blechstapel 1 aus, um das nächste Blech vom Stapel abzureissen.

Figur 3 zeigt eine erste Ausführungsform zur Durchführung des erfindungsgemässen Verfahrens. Gleiche Teile wie in den bisherigen Figuren sind dabei wieder mit gleichen Bezugsziffern bezeichnet. Der Blechstapel 1 ist in einer Stapelführung 12 gehalten. Diese wird, da bekannt, nachfolgend nicht weiter beschrieben. Bei der gezeigten Vorrichtung sind zwei Saugelemente 20 und 30 vorhanden. Jedes dieser Saugelemente 20, 30 kann eines der Bleche tragen. In der in Figur 3 dargestellten Stellung liegt das eine Saugelement 20 an der Unterseite des Blechstapels 1 an und greift das unterste Blech 14 des Stapels. Das Ergreifen erfolgt hierbei ebenfalls durch die Erzeugung eines Unterdrucks in dem Saugelement. Auch die Verwendung von elektromagnetischen oder mechanischen Greifelementen ist möglich. Das andere Saugelement 30 befindet sich zu dieser Zeit in der Einzugsposition für das von ihm gehaltene Blech 10, welches von den Abzugsrollen 7 und 8 in die Förderstrecke eingezogen wird. In dieser Stellung trägt das Saugelement das Blech 10 ohne es mit Unterdruck noch zu halten, damit die Rollen 7 und 8 das Blech abziehen können. Das erste Saugelement 20 beginnt nun das von ihm gehaltene Blech 14 entlang der Kurve a nach unten zu bewegen. Die den Abzugrollen zugewandte Kante des Blechs 14 führt dabei einen Weg gemäss der Strecke A-A' durch, die den Abzugrollen abgewandte Kante des Blechs 14 führt einen Weg gemäss der Strecke B-B' in der Zeichnung durch. Während sich das eine Saugelement derart mit dem Blech 14 auf dem Weg zur Einzugsposition befindet, wird das zweite Saugelement 30 zum Halten des eingezogenen Bleches 10 nicht mehr benötigt. Dieses Saugelement 30 wird nun entlang der Kurve b von den Abzugsrollen weg nach hinten verfahren und nachfolgend entlang der Kurve c nach oben verfahren, um ein neues Blech 15 vom Stapel abzuholen. Auf diesem Weg entlang der Kurve b, c umfährt das Saugelement 30 das sich auf dem Weg in die Einzugsposition befindliche Blech 14, welches vom ersten Saugelement 20 in diese Position verbracht wird. Der beschriebene Vorgang wiederholt sich nun. Das Blech 14 wird vom Saugelement 20 ohne Unterdruck so lange gehalten, bis die Abzugrollen das Blech auf genügender Länge erfasst haben. Das Saugelement 30 greift inzwischen das Blech 15 vom Stapel und bewegt sich danach ebenfalls entlang der Kurve a nach unten in die Einzugsposition. Das Saugelement 20 wiederum bewegt sich nach dem Einzug des von ihm gehaltenen Bleches 14 erneut entlang den Kurven b, c nach oben zum Stapel 1 hin. Es ist ohne weiteres ersichtlich, dass auf diese Weise ein wesentlich erhöhter Zuführtakt von Blechen zu der Förderstrecke erzielt werden kann, da zwei Saugelemente gleichzeitig im Einsatz sind. Der Antrieb zum Verfahren der Saugelemente 20 und 30 entlang der Kurve a, b, c ist nicht dargestellt. Ein solcher Antrieb kann auf bekannte Weise verschiedenartig realisiert werden, z.B. als hydraulischer oder elektrischer Antrieb.

Figur 4 zeigt schematisch die Anwendung einer solchen Abstapelvorrichtung beim Schweissen von Dosenzargen. Die Bleche, von denen das Blech 10 dargestellt ist, werden von den Saugelementen 20 bzw. 30 in die Förderstrecke eingegeben und gelangen dort in eine Formgebungsstation 40, welche die Dosenzarge vorformt und danach in eine Kalibrierungsstation 50, welche die Dosenzarge auf das gewünschte Mass bringt und danach in die Schweissstation 60, in welcher die Dosenlängsnaht geschweisst wird.

Anstelle der in den Figuren gezeigten Abstapelung von der Unterseite des Blechstapels kann das erfindungsgemässe Verfahren auch bei der Abstapelung von Blechen von der Oberseite des Blechstapels ausgeführt werden. Allenfalls kann eine Abstapelung wahlweise oder generell von unten und oben erfolgen.

## Patentansprüche

1. Verfahren zum Abstapeln einzelner Bleche (10,14,15) von einem Blechstapel (1) mittels jeweils einem das Blech ergreifenden Abstapelorgan (20,30) und Zuführen der Bleche in eine Förderstrecke (7,8), wobei sich jeweils mindestens zwei Bleche (10,14) im Abstapelvorgang befinden, dadurch gekennzeichnet, dass zwei Abstapelorgane (20,30) vorgesehen sind, wobei jeweils das eine Abstapelorgan (30) das eine Blech (10) in der Förderstrecke positioniert und das andere Abstapelorgan (20) zur Bereitstellung des nächsten Bleches bewegt wird, und dass das jeweilige Blech (10,14) nur durch das dem Blech während des ganzen Abstapelvorganges zugeordnete Abstapelorgan entlang einer Kurve direkt vom Stapel zur von zwei Abzugrollen (7,8) gebildeten Einzugsanordnung der Förderstrecke gebracht wird.

2. Verfahren nach Anspruch 1, dadurch gekennzeichnet, dass das Abstapelorgan jeweils eine Bewegung parallel zur Ebene des Bleches in der Einzugsposition und eine Bewegung senkrecht zu dieser Ebene ausführt, derart, dass das von dem einen Abstapelorgan (30) gehaltene Blech (10) vom anderen Abstapelorgan (20) umfahren wird.

3. Verfahren nach Anspruch 1 oder 2, dadurch gekennzeichnet, dass die Bleche von der Unterseite des Blechstapels und/oder von der Oberseite des Blechstapels abgestapelt werden.

4. Vorrichtung zum Abstapeln einzelner Bleche (10,14,15) von einem Blechstapel (1) mittels jeweils einem das Blech ergreifendem Abstapelorgan (20,30) und zum Zuführen der Bleche in eine Förderstrecke (7,8), dadurch gekennzeichnet, dass zwei Abstapelorgane (20,30) vorgesehen sind, die als Saug- oder Greifelemente ausgestaltet sind, und dass jedes Abstapelorgan einen Verfahrweg aufweist, durch den das jeweilige vom Abstapelorgan (20,30) gehaltene Blech entlang einer Kurve direkt vom Stapel (1) zu der von zwei Abzugrollen (7,8) gebildeten Einzugsanordnung der Förderstrecke bringbar ist, und durch den das jeweils andere Abstapelorgan das sich auf dem Weg in die Einzugsanordnung befindliche Blech umfährt.

5. Anwendung des Verfahrens nach einem der Ansprüche 1 bis 3 bei einer Dosenschweissmaschine.

## Claims

1. A process for destacking individual metal sheets (10,14,15) from a stack of metal sheets (1) by means of a respective destacking element (20, 30) which seizes the sheet and for feeding the sheets into a conveyer line (7, 8), and that at least two respective sheets (10, 14) are engaged in the destacking process, **characterized in that** two destacking elements (20, 30) are provided, and that one respective destacking element (30) positions the one sheet (10) in the conveyor line and the other destacking element (20) is moved to place the next sheet at the ready, and that the respective sheet (10, 14) is moved only by the destacking element which is associated with the sheet during the entire destacking process along a curve directly from the stack to the conveyor line's pull-in arrangement comprising two feed rolls (7, 8).

2. A process according to Claim 1, **characterized in that** the destacking element performs a respective movement parallel to the plane of the sheet in the pull-in position and a movement vertically to this plane in such a manner that the sheet (10) which is held by the one destacking element (30) is circumvented by the other destacking element (20).

3. A process according to Claim 1 or 2, **characterized in that** the sheets are destacked from the bottom of the metal-sheet stack and/or from the top of the metal-sheet stack.

4. A device for destacking individual metal sheets (10, 14, 15) from a metal-sheet stack (1) by means of a respective destacking element (20, 20) which seizes the sheet and for feeding the sheets into a conveyor line (7, 8), **characterized in that** two destacking elements (20, 30) are provided which are designed as suction or grab elements, and that each destacking element comprises a conveying path through which a respective sheet which is being held by the destacking element (20, 30) is moved along a curve directly from the stack (1) to the pull-in arrangement, which is composed of two feed rolls (7, 8), of the conveyer line, and by which the respective other destacking element circumvents the sheet which is on its way into the pull-in arrangement.

5. Application of the process according to one of Claims 1 to 3 with a can welding machine.

## Revendications

1. Procédé pour désempiler des tôles individuelles (10,14,15) d'une pile de tôles (1) à l'aide d'un organe de désempilage (20,30) qui saisit la tôle, et envoyer les tôles à une section de convoyage (7,8), respectivement au moins deux tôles (10,14) étant manipulées lors du processus de désempilage, caractérisé en ce que deux organes de désempilage (20,30) sont prévus, respectivement un organe de désempilage (30) positionnant une première tôle (10) dans la voie de convoyage et l'autre organe de désempilage (20) étant déplacé de manière à mettre à disposition la tôle suivante, et que la tôle respective (10, 14) est amenée, uniquement par l'organe de désempilage, qui est associé à la tôle pendant l'ensemble de l'opération de désempilage, le long d'une courbe directement de la pile en direction du dispositif d'entrée de la section de convoyage, formée par deux rouleaux de tirage (7,8).

2. Procédé selon la revendication 1, caractérisé en ce que l'organe de désempilage exécute respectivement un déplacement parallèle au plan de la tôle dans la position d'entrée et un déplacement perpendiculairement à ce plan de telle sorte que l'autre organe de désempilage (20) contourne la tôle (10) retenue par le premier organe de désempilage (30).

3. Procédé selon la revendication 1 ou 2, caractérisé en ce que les tôles sont désempilées à partir de la face inférieure de la pile de tôles et/ou à partir de la face supérieure de la pile de tôles.

4. Dispositif pour désempiler des tôles individuelles (10,14,15) d'une pile de tôles (1) au moyen respectivement d'un organe de désempilage (20,30) saisissant la tôle et envoyer les tôles à une section de convoyage (7,8), caractérisé en ce qu'il est prévu deux organes de désempilage (20,30), qui sont agencés sous la forme d'éléments d'aspiration ou de saisie, et que chaque organe de désempilage possède une course de déplacement, sur laquelle la tôle tenue par l'organe de désempilage (20, 30) peut être amenée le long d'une courbe directement depuis la pile (1) jusqu' au dispositif d'entrée de la section de convoyage, formée par deux rouleaux de tirage (7,8), et sur lequel l'autre organe respectif de désempilage contourne la tôle située sur le trajet dans le dispositif d'entrée.

5. Application du procédé selon l'une des revendications 1 à 3 dans une machine de soudage de boîtes.
